# EUROPÄISCHE PATENTSCHRIFT

(11) **EP 1 635 122 B1**
(45) Veröffentlichungstag und Bekanntmachung des Hinweises auf die Patenterteilung: **29.08.2012**
(21) Anmeldenummer: 05090233.7
(22) Anmeldetag: 11.08.2005
(51) Int. Cl.: F24D 19/02

(54) **Heizkörper**
Radiator
Radiateur

(30) Priorität: 10.09.2004 DE 102004044289
(43) Veröffentlichungstag der Anmeldung: 15.03.2006
(73) Patentinhaber: KERMI GmbH, 94447 Plattling (DE)
(72) Erfinder: Stannek, Siegfried, 94560 Offenberg (DE)
(74) Vertreter: Köckeritz, Günter

(56) Entgegenhaltungen:
- EP-A- 0 366 579
- EP-A- 0 921 368
- DE-U1-202004 008 946

## Beschreibung

Die vorliegende Erfindung betrifft einen Heizkörper, insbesondere einen Design- Heizkörper, Bad- oder Handtuchheizkörper, mit einer Vorrichtung zur Befestigung an einer Wand.

Solche Design-Heizkörper bestehen aus einem meist senkrecht verlaufendem Verteilerrohr mit einem Vorlaufanschluss und einem ebenfalls meist senkrecht verlaufendem Verteilerrohr mit einem Rücklaufanschluss für das Heizwasser. Diese beiden Verteilerrohre sind dann mit meist waagerechten und in Abständen parallel verlaufenden, geraden oder gebogenen Heizrohren verbunden. Solche Heizkörper sind auf dem Markt als Bad- oder Handtuchheizkörper in den verschiedensten Designausführungen bekannt. Diese Heizkörper werden über Vor- und Rücklaufanschlüsse mit der Zentralheizung verbunden und mit speziellen Befestigungsvorrichtungen, die meist zwischen den parallel zueinander verlaufenden Heizrohren geklemmt werden, an der Wand befestigt.

Aus der EP 0 386 301 ist so eine Vorrichtung bekannt. Hier werden zwei stangenförmige Klemmteile, welche mittels Schraube und einem weiteren Klemmteil zwischen zwei parallelen Rohren eingeklemmt. Zur Befestigung an der Wand dienen büchsenförmige Grundteile, die mit Wandschrauben durch ein Langloch im Boden der Grundteile in der Wand verschraubt werden. Der Heizkörper wird dann mit den vormontierten Klemmteilen in die Grundteile gesteckt, und kann dann mit Hilfe von Klemmschrauben im richtigen Abstand zur Wand fixiert werden. Diese Art der Befestigung weist jedoch einige Nachteile auf.

Dokument EP-A-03 66 579 offenbart einen Heizkörper nach dem Oberbegriff des Anspruchs 1.

Sollte der Heizkörper nach der Montage nicht in der senkrechten Lage hängen, so muss der gesamte Heizkörper mit den Klemmteilen aus den Grundteilen abgenommen werden. Man muss dann durch Lösen der Wandschrauben, die Grundteile im Bereich des Langloches im Boden verschieben. Durch erneutes Festziehen der Wandschraube und Wenn die Klemmkraft der Wandschraube auf das Grundteil nicht groß ist, kann dieses durch das Eigengewicht des Heizkörpers im Langloch nach unten rutschen, und so der Heizkörper wieder in Schieflage geraten.

Neben diesen technischen Problemen stören Befestigungsvorrichtungen, welche zwischen den parallel verlaufenden Rohren eingeklemmt werden, nicht nur den optischen Gesamteindruck des Design-Heizkörpers, sondern erschweren auch die Reinigung des Heizkörpers zwischen den Rohren.

Solche Design-Heizkörper haben als Zusatznutzen die Möglichkeit, zwischen den waagerecht verlaufenden Heizrohren Handtücher zum Trocknen bzw. Vorwärmen aufzuhängen. Die bekannten Befestigungsvorrichtungen zwischen den Rohren engen den Freiraum zwischen den Rohren und Wand entsprechend ein, so dass dieser Zusatznutzen nur eingeschränkt nutzbar ist.

Aus EP 1 408 283 sind Befestigungsvorrichtungen bekannt, die an der Rückseite der Verteilerrohre angebracht sind. Damit sind die Befestigungsvorrichtungen von der Vorderseite des Heizkörpers kaum oder gar nicht zu sehen und geben den Raum zwischen Wand und Heizkörper in der gesamte Breite des Heizkörpers frei. Diese Haltevorrichtungen sind mit dem Nachteil verbunden, dass Teile von ihnen bereits bei der Herstellung fest mit dem Heizkörper verbunden werden müssen. Damit ist Ihre Lage fest fixiert, und die Bohrung in der Wand muss dementsprechend genau durchgeführt werden. Um die Toleranzen und die unterschiedliche Form und Lage der Verteilerrohre auszugleichen, muss die Verbindung zwischen Heizkörper und Halteelement gelenkig ausgeführt werden, was insgesamt zu hohen Fertigungskosten führt.

Die eigentliche Befestigung an der Wand erfolgt über Aufnahmeteile, welche durch ein Langloch mit einer Befestigungsschraube an der Wand montiert wird. Dies weist die gleichen Merkmale auf wie die bereits erwähnte EP 0 386 301, und damit auch die gleichen Nachteile wie oben beschrieben.

Die Aufgabe der Erfindung besteht darin, einen Heizkörper der eingangs genannten Art zu schaffen mit einer Befestigungsvorrichtung, die die Nachteile der bekannten Lösungen vermeidet, kostengünstig herstellbar ist und eine einfache Montage ermöglicht, wobei der Nutzen des Heizkörpers nicht einschränkt werden soll. Die Befestigungsvorrichtung soll weiterhin für die verschiedensten Varianten von Heizkörpern und Verteilerrohren einsetzbar sein und den optischen Eindruck des Designs nicht verschlechtem.

Diese Aufgabe wird erfindungsgemäß durch die Merkmale des Anspruchs 1 gelöst. Weitere vorteilhafte Ausgestaltungen der Erfindung werden durch die Merkmale der abhängigen Ansprüche beschrieben.

Demnach beinhaltet die Erfindung einen Heizkörper mit einer Befestigungsvorrichtung, bestehend aus zwei senkrecht verlaufenden Verteilerrohren und mehreren dazwischen angeordneten parallel verlaufenden Heizrohren und die mit den senkrecht verlaufenden Verteilerrohren im funktionalen Zusammenhang stehenden Befestigungsvorrichtung zur Befestigung des Heizkörpers an einer Wand geeignet ist., wobei die Befestigungsvorrichtung mit dem oberen Abschluss der Verteilerrohre des Heizkörpers in lösbarer Verbindung steht. Im oberen Abschluss der Verteilerrohre ist ein Abschlussdeckel mit einer Gewindebuchse angeordnet, in die eine Halteschraube einbringbar ist, wobei der Kopf der Halteschraube mit der Befestigungsvorrichtung in Verbindung steht.

Wesentlich bei der erfindungsgemäßen Lösung ist es, dass diese Heizkörper mit Hilfe einer Befestigungsvorrichtung, an den oberen Enden der Verteilerrohre hängend an der Wand befestigt werden.

Die Befestigungsvorrichtung besteht nach einem bevorzugten Merkmal aus einem Schraubbolzen und einer darauf aufschiebbaren Rohrhülse mit daran angeordneter Auflageschale mit Langloch. Der Schraubbolzen weist erfindungsgemäß ein Gewinde, eine Schlüsselfläche, eine Verjüngung und ein Konusende auf.

Nach einem weiteren Merkmal ist zwischen dem Kopf der Halteschraube und der Auflageschale der Rohrhülse der Befestigungsvorrichtung ein Auflagesegment angeordnet, wobei Auflageschale und das Auflagesegment nach unten halbkreisförmig ausgebildet sind. Die Rohrhülse ist dabei mit einer Klemmschraube auf dem Schraubbolzen feststellbar.

Als Befestigungsvorrichtung dienen demnach zwei Schraubbolzen, die mit Hilfe eines Dübels in der Wand verschraubt werden. Der Abstand entspricht in etwa dem Abstand der beiden Verteilerrohre. Die Schraubbolzen haben nach vorne eine runde Verlängerung. Über diese Verlängerung wird eine Rohrhülse gesteckt. Diese kann auf dem Schraubbolzen in einem gewünschten Abstand zur Wand mit Hilfe einer Klemmschraube arretiert werden.

In Verlängerung der Rohrhülse befindet sich eine Auflagefläche, auf der der Heizkörper aufgehängt werden kann. Die Auflagefläche ist vorteilhaft als eine halbrunde, nach oben offene Halbschale ausgebildet. Zusätzlich weist diese Auflagefläche ein Langloch auf. Durch diese Öffnung wird mit einer handelsüblichen Gewindeschraube der Heizkörper aufgehängt.

Hierzu weisen die Endverschlüsse der Verteilerrohre des Heizkörpers eine Gewindebuchse auf. In diese wird die Gewindeschraube eingedreht. Als Auflageelement zwischen Schraubenkopf und Auflagefläche wird vorteilhaft ein nach unten halbrundes, der Auflagefläche angepasstes Zwischenteil gewählt.

Es lässt sich nun leicht nachvollziehen, dass durch hinein- oder herausdrehen der beiden Gewindeschrauben der Heizkörper im montierten Zustand in die gewünschte senkrechte Lage gebracht werden kann. Die Langlöcher in der Auflagefläche dienen zum Ausgleich der Toleranzen beim Bohren der Dübellöcher. Auch der Abstand zur Wand kann durch einfaches verschieben und anschließendem arretieren der Rohrhülsen verändert und festgelegt werden.

Um oben und unten vom Heizkörper den gleichmäßigen Abstand zur Wand einzustellen lässt sich der Heizkörper leicht in der halbrunden Auflagefläche in die gewünschte Lage bringen. Der Abstand zur Wand wird im unteren Bereich des Heizkörpers mit üblichen Abstandshaltern, wie sie auch bei den bekannten Befestigungsvorrichtungen verwendet werden, vorgenommen werden.

Ein bevorzugtes Merkmal der Erfindung ist es, dass die gesamte Befestigungseinrichtung mit entsprechenden Kunststoffteilen verkleidet wird. Hierbei wird vorgeschlagen, die geometrische Form des Verteilerrohres in Bogen- oder Winkelform zur Wand hin fortzusetzen. Damit erscheint die Befestigungsvorrichtung völlig in den Heizkörper integriert und verbessert den optischen Eindruck des Designs.

Die Erfindung wird nachfolgend an einem Ausführungsbeispiel und zugehörigen Zeichnungen näher erläutert.

Die einzelnen Zeichnungen zeigen:
- Fig. 1: eine perspektivische Darstellung eines Design-Heizkörpers mit einer verkleideten Befestigungsvorrichtung
- Fig. 2: einen Längsschnitt durch eine Befestigungsvorrichtung, wobei nur der obere Teil des Design-Heizkörpers dargestellt ist.
- Fig. 3: eine Explosionszeichnung, mit der Darstellung aller Einzelteile der Befestigungseinrichtung und einem Ausschnitt des Designheizkörpers ohne Verkleidung.

In Fig. 1 ist mit 1 in seiner Gesamtheit ein Design-Heizkörper dargestellt. Es handelt sich hierbei um an sich bekannte Rohrheizkörper mit zwei Verteilerrohren 2 für den Vor- bzw. Rücklauf des Heizmediums, zwischen denen mehrere Heizrohre 3 angeordnet sind. Die Form des Heizkörpers ist hier nur beispielhaft zu sehen. Solche Design-Heizkörper gibt es in vielfältigen Formen, mit geraden und gebogenen Heizrohren und mit unterschiedlichsten geometrischen Formen der Verteilerrohre. Wesentlich für die Erfindung ist hier dargestellt, dass der Heizkörper 1 an den oberen Enden 4 der Verteilerrohre 2 hängend, an der Wand befestigt ist. Die Darstellung zeigt, dass die Aufhänge- bzw. Befestigungsvorrichtung 25 verkleidet ist. Diese Verkleidung 5 setzt sich vorzugsweise in der gleichen geometrischen Form wie das Verteilerrohr bogenförmig bis zur Wand hin fort. Damit ergibt sich ein vorteilhaftes optisches Gesamtbild des Design-Heizkörpers, ohne störende Befestigungseinrichtungen.

In Fig. 2 ist die gesamte Befestigungseinrichtung 25 in einem Schnitt dargestellt, und zeigt eine obere Ecke des Heizkörpers 1 mit dem Verteilerrohr 2 und den Heizrohren 3. Am oberen Ende des Verteilerrohres 2 ist ein Abschlussdeckel 6 flüssigkeitsdicht eingesetzt. Weiterhin befindet sich dort eine Gewindebuchse 7, die ebenfalls flüssigkeitsdicht mit dem Abschlussdeckel 6 verbunden ist.

Als eigentliche Befestigungsvorrichtung 25 an der Wand 18 dient ein Schraubbolzen 12. Dieser ist an einem Ende mit einem Gewinde versehen, mit dem dieser auf die übliche Art, vorteilhaft mit einem Dübel in einer Wand eingeschraubt werden kann. Zu diesem Zweck weist der Schraubbolzen 12 eine Schlüsselfläche 16, vorzugsweise ein Sechskant am Ende des Gewindes 17 auf. Zum anderen Ende hin ist der Schraubbolzen 12 vorzugsweise zylindrisch gestaltet. Über diesen, aus der Wand ragenden Teil des Schraubbolzens 12 wird eine rohrförmige Hülse 11 geschoben, an der eine Auflageschale 10 formschlüssig angebracht ist.

Durch eine Bohrung dieser Auflageschale wird dann eine Halteschraube 8 gesteckt und in die Gewindebuchse 7 des Heizkörpers 1 eingeschraubt. Damit ist der Heizkörper 1 hängend an der Wand befestigt.

Dabei ist es vorteilhaft, wenn zwischen der Auflageschale 10 und dem Kopf der Halteschraube 8 ein Auflagesegment 9 platziert wird. Die beiden Teile, Auflageschale 10 und Auflagesegment 9 weisen dabei eine nach unten gewölbte, halbrunde Form auf. Dadurch ergibt sich die Möglichkeit, dass mit dem aufgehängten Heizkörper eine leichte Pendelbewegung 23 ausgeführt werden kann. Damit lässt sich eine Schieflage der Befestigungseinrichtung durch Montageungenauigkeiten ausgleichen, und der Heizkörper kann in eine genaue parallele Lage zur Wand gebracht werden, um diesen dann mit einem üblichen Abstandshalter am unteren Ende zu fixieren.

Um den Abstand des Heizkörpers 1 zur Wand 4 auf ein gewünschtes Maß einzustellen, lässt sich die Rohrhülse 11 auf dem Schraubbolzen 12 verschieben (22). Zur endgültigen Lage werden diese beiden Teile mit Hilfe einer Klemmschraube 15, die durch ein Gewindeloch 24 der Rohrhülse 11 geschraubt wird, gegeneinander verklemmt. Dabei ist es vorteilhaft, wenn der Schraubbolzen 12 im Bereich der Klemmschraube 15 in seinem Durchmesser eine Verjüngung 14 aufweist. Die Länge der Verjüngung entspricht in etwa dem vorgesehenen Verschiebeweg zur Lagenkorrektur für den Wandabstand. Damit lässt sich bei leicht gelockerter Klemmschraube 15 die Rohrhülse 11 mit dem aufgehängten Heizkörper in seiner Lage korrigieren, ohne dass die Gefahr besteht, dass der Heizkörper bei Korrekturarbeiten ungewollt von dem Schraubbolzen fällt.

Weiterhin vorteilhaft ist es, wenn das vordere Ende 13 des Schraubbolzens 12 konisch ausgebildet ist. Damit lässt sich die Rohrhülse 11 auch unter erschwerten Bedingungen leichter auf den Schraubbolzen 12 stecken.

Die gesamte Befestigungsvorrichtung 25 wird mit Kunststoffteilen 5 verkleidet. Dabei ist es vorteilhaft, die Verkleidung so zu gestalten, dass sich die geometrische Grundform des Verteilerrohres 2 optisch fortsetzt, und bogen- oder winkelförmig bis zur Wand verlängert.

In Fig. 3 ist die gesamte Befestigungseinrichtung nochmals in einer Explosionszeichnung mit allen Einzelteilen dargestellt.
Hierbei lässt sich gut erkennen, dass die Bohrung 19 in der Auflageschale 10 als Langloch ausgebildet ist. Damit lassen sich Toleranzen bei der Montage nach links und rechts 21 ausgleichen. Aber auch die Ausdehnungsbewegungen bei Erwärmung des Heizkörpers werden damit aufgefangen. Dabei ist es vorteilhaft, dass das Auflagesegment 9 aus einem Kunststoff gefertigt wird, um bei Ausdehnungen Knackgeräusche zu vermeiden.

In dieser Zeichnung ist auch die Auf- und Abbewegung 20 eingezeichnet. Damit wird der wesentliche Vorteile der Erfindung aufgezeigt, dass durch einfaches verdrehen der Gewindeschraube (8), vor allem im montierten Zustand, der Heizkörper (1) an dieser Ecke auf- oder abbewegt, und damit in seiner senkrechten Lage genau ausgerichtet werden kann.

### Liste der verwendeten Bezugszeichen

- 1: Design-Heizkörper
- 2: Verteilerrohr
- 3: Heizrohre
- 4: oberes Ende des Verteilerrohres
- 5: Verkleidung der Befestigungseinrichtung
- 6: Abschlussdeckel des Verteilerrohres
- 7: Gewindebuchse
- 8: Gewindeschraube
- 9: Auflagesegment
- 10: Auflageschale
- 11: Rohrhülse
- 12: Schraubbolzen
- 13: Konusende
- 14: Verjüngung
- 15: Klemmschraube
- 16: Sechskant
- 17: Gewinde
- 18: Wandfläche
- 19: Langloch
- 20: Auf- bzw. Abbewegung
- 21: Links- bzw. Rechtsbewegung
- 22: Vor- bzw. Zurückbewegung
- 23: Pendelbewegung
- 24: Gewindeloch

## Patentansprüche

1. Heizkörper (1), mit einer Befestigungsvorrichtung bestehend aus zwei senkrecht verlaufenden Verteilerrohren (2) und mehreren dazwischen angeordneten parallel verlaufenden Heizrohren (3) und einer mit den senkrecht verlaufenden Verteilerrohren (2) im funktionalen Zusammenhang stehenden Befestigungsvorrichtung (25) zur Befestigung des Heizkörpers an einer Wand geeignet ist, **dadurch gekennzeichnet,**
**dass** die Befestigungsvorrichtung (25) mit dem oberen Abschluss (4) der Verteilerrohre (2) des Heizkörpers (1) in lösbarer Verbindung steht, wobei im oberen Abschluss (4) der Verteilerrohre (2) ein Abschlussdeckel (6) mit einer Gewindebuchse (7) angeordnet ist, in die eine Halteschraube (8) einbringbar ist, und wobei der Kopf der Halteschraube (8) mit der Befestigungsvorrichtung (25) in Verbindung steht.

2. Heizkörper nach Anspruch 1, **dadurch gekennzeichnet, dass** die Befestigungsvorrichtung (25) aus einem Schraubbolzen (12) und einer darauf aufschiebbaren Rohrhülse (11) mit daran angeordneter Auflageschale (10) mit Langloch (19) besteht.

3. Heizkörper nach Anspruch 2, **dadurch gekennzeichnet, dass** der Schraubbolzen (12) ein Gewinde (17), eine Schlüsselfläche (16), eine Verjüngung (14) und ein Konusende (13) aufweist.

4. Heizkörper nach Anspruch 2, **dadurch gekennzeichnet, dass** sich zwischen dem Kopf der Halteschraube (8) und der Auflageschale (10) der Rohrhülse (11) der Befestigungsvorrichtung (25) ein Auflagesegment (9) angeordnet ist.

5. Heizkörper nach Anspruch 4, **dadurch gekennzeichnet, dass** die Auflageschale (10) und das Auflagesegment (9) nach unten halbkreisförmig ausgebildet sind.

6. Heizkörper nach Anspruch 2, **dadurch gekennzeichnet, dass** die Rohrhülse (11) mit einer Klemmschraube (15) auf dem Schraubbolzen (12) feststellbar ist.

7. Heizkörper nach einem der Ansprüche 1 bis 6, **dadurch gekennzeichnet, dass** die Befestigungsvorrichtung (25) mit Kunststoffteilen (5) verkleidet ist.

## Claims

1. A radiator (1) having a fastening device consisting of two vertically extending distribution tubes (2) and a plurality of parallel heating pipes (3) disposed between them, and a fastening device (25) in functional correlation with the vertically extending distribution pipes (2) is suitable *[sic]* for fastening the radiator to a wall, wherein the fastening device (25) is detachably connected to the upper end (4) of the distribution pipes (2) of the radiator (1), with a sealing cap (6) having a threaded sleeve (7) to which a retaining screw (8) can be fitted being arranged in the upper end (4) of the distribution tubes (2), and with the head of the retaining screw (8) connecting with the fastening device (25).

2. A radiator according to claim 1 wherein the fastening device (25) consists of a stud bolt (12) and a pipe sleeve (11) which can be slipped over it and having disposed on it a bracket (10) with a slot (19).

3. A radiator according to claim 2 wherein the stud bolt (12) exhibits a thread (17), a wrench flat (16), a taper (14) and a taper end (13).

4. A radiator according to claim 2 wherein a support segment (9) is disposed between the head of the retaining screw (8) and the bracket (10) of the pipe sleeve (11) of the fastening device (25).

5. A radiator according to claim 4 wherein the bracket (10) and the support segment (9) are configured in the form of a downward-facing semicircle.

6. A radiator according to claim 2 wherein the pipe sleeve (11) can be locked on the stud bolt (12) with a clamping screw (15).

7. A radiator according to any one of claims 1 to 6 wherein the fastening device (25) is clad with plastic parts (5).

## Revendications

1. Radiateur (1) avec un dispositif de fixation, se composant de deux tuyaux distributeurs (2) s'étendant perpendiculairement et de plusieurs tuyaux de chauffage (3) s'étendant parallèlement, disposés au milieu et d'un dispositif de fixation (25) se trouvant en liaison fonctionnelle avec les tuyaux distributeurs (2) s'étendant perpendiculairement, approprié à la fixation du radiateur sur une paroi, **caractérisé en ce que** le dispositif de fixation (25) est en liaison amovible avec l'extrémité (4) supérieure des tuyaux distributeurs (2) du radiateur (1), sachant qu'un couvercle (6) avec une douille taraudée (7) est disposé dans l'extrémité supérieure (4) des tuyaux distributeurs (2), dans laquelle douille une vis de retenue (8) peut être introduite, et sachant que la tête de la vis de retenue (8) est en liaison avec le dispositif de fixation (25).

2. Radiateur selon la revendication 1, **caractérisé en ce que** le dispositif de fixation (25) se compose d'un boulon fileté (12) et d'une douille tubulaire (11) pouvant être enfilée dessus avec une coque d'appui (10) disposée dessus dotée d'un trou oblong (19).

3. Radiateur selon la revendication 2, **caractérisé en ce que** le boulon fileté (12) présente un filetage (17), un pan (16), un rétrécissement (14) et une extrémité conique (13).

4. Radiateur selon la revendication 2, **caractérisé en ce qu'**un segment d'appui (9) est disposé entre la tête de la vis de retenue (8) et la coque d'appui (10) de la douille tubulaire (11) du dispositif de fixation (25).

5. Radiateur selon la revendication 4, **caractérisé en ce que** la coque d'appui (10) et le segment d'appui (9) présentent une forme semi-circulaire vers le bas.

6. Radiateur selon la revendication 2, **caractérisé en ce que** la douille tubulaire (11) peut être bloquée avec une vis de serrage (15) sur le boulon fileté (12).

7. Radiateur selon l'une quelconque des revendications 1 à 6, **caractérisé en ce que** le dispositif de fixation (25) est revêtu de parties plastiques (5).
